# EUROPÄISCHE PATENTSCHRIFT

(11) **EP 2 119 827 B1**
(45) Veröffentlichungstag und Bekanntmachung des Hinweises auf die Patenterteilung: **09.05.2012**
(21) Anmeldenummer: 09159967.0
(22) Anmeldetag: 12.05.2009
(51) Int. Cl.: D21G 1/00, D21G 7/00

(54) **Verfahren zum Satinieren einer Faserstoffbahn und Kalanderanordnung**
Method of calendering a fibrous web and calender
Procédé de calandrage d'une bande fibreuse et calandre

(30) Priorität: 16.05.2008 DE 102008023925
(43) Veröffentlichungstag der Anmeldung: 18.11.2009
(73) Patentinhaber: Voith Patent GmbH, 89522 Heidenheim (DE)
(72) Erfinder: Wegehaupt, Frank, 89522 Heidenheim (DE); Keuerleber, Thomas, 89542 Herbrechtingen (DE)

(56) Entgegenhaltungen:
- EP-A- 1 541 757
- EP-B- 0 979 897
- DE-A1-102005 031 445

## Beschreibung

Die Erfindung betrifft ein Verfahren zum Satinieren einer Faserstoffbahn, insbesondere einer Papier-oder Kartonbahn, die durch mehrere Nips geführt und dort mit Druck und Temperatur beaufschlagt wird, wobei die Bahn in einer ersten Gruppe von Nips mit ihrer ersten Seite jeweils an einer beheizten Walze und in einer zweiten Gruppe von Nips jeweils mit ihrer zweiten Seite an einer beheizten Walze anliegt, wobei die Bahn vor dem ersten Nip der ersten Gruppe befeuchtet wird, und wobei die Bahn innerhalb des Satinageprozesses vor dem letzten oder vorletzten Nip der ersten Gruppe und vor dem ersten oder zweiten Nip der zweiten Gruppe befeuchtet wird.

Ferner betrifft die Erfindung eine Kalanderanordnung mit mehreren durch Walzen gebildeten Nips, einem durch die Nips geführten Bahnlaufpfad, wobei beheizte Walzen in einer ersten Gruppe der Nips auf einer Seite des Bahnlaufpfades und in einer zweiten Gruppe der Nips auf der anderen Seite des Bahnlaufpfades vorgesehen sind, und einer ersten Befeuchtungsvorrichtung vor dem ersten Nip der ersten Gruppe, wobei innerhalb des Satinageprozesses eine zweite Befeuchtungseinrichtung vor dem letzten oder vorletzten Nip der ersten Gruppe und eine dritte Befeuchtungseinrichtung vor dem ersten oder zweiten Nip der zweiten Gruppe vorgesehen sind.

Ein derartiges Verfahren und eine derartige Kalanderanordnung sind beispielsweise aus DE 10 2005 031 445 A1 oder EP 1 541 757 A1 bekannt.

Gemäß der EP 0979897 B1 erfolgt eine Befeuchtung in Form eines Flüssigkeitsauftrags in einer relativ großen Entfernung vor den ersten Nips eines Walzenstapels. Der Abstand ist so gewählt, dass gewährleistet ist, dass sich die tropfenförmig auf die Bahn aufgebrachte Feuchtigkeit gleichmäßig in der Papierbahn verteilen kann. Kurz vor dem Einlauf in den Walzenstapel wird die Bahn bedampft.

Die Erfindung wird im Folgenden anhand der Befeuchtung einer Papierbahn beschrieben. Sie ist aber auch bei anderen Faserstoffbahnen, beispielsweise Papp- oder Kartonbahnen in entsprechender Weise anwendbar.

Bei der Satinage einer Papierbahn möchte man möglichst gezielt die Oberflächeneigenschaften der Bahn verändern und damit die Papierbahn hochwertiger erscheinen lassen. Ein weiteres Ziel besteht darin, die Bedruckbarkeit zu verbessern. Es ist hierzu bekannt, dass die Qualität der Oberfläche durch mehrere Parameter beeinflusst wird, unter anderem vom Druck, der in den Nips herrscht, von der Temperatur, die an der Oberfläche der beheizten Walze vorliegt, und von der Feuchtigkeit der Bahn. Zur Temperaturerhöhung und Befeuchtung der Bahnoberfläche werden heute vielfach Dampffeuchter eingesetzt. Diese bedampfen die Bahn, wobei aufgrund der Kondensation Wärme in die Bahn eingebracht und Feuchtigkeit an deren Oberfläche aufgebracht wird. Das Kondensationsvermögen des Dampfes ist allerdings abhängig von der Bahntemperatur. Eine Faserstoffbahn ist ein schlechter Wärmeleiter. Ein Dampfauftrag bewirkt eine starke Erwärmung besonders der Bahnoberfläche. Allerdings staut sich die Wärme an der Oberfläche aufgrund der schlechten Wärmeleitung, so dass das Kondensationsvermögen des Dampfes stark abnimmt und ein Dampfauftrag nicht immer den gewünschten Erfolg bringt.

In einem Kalander verliert die durchlaufende Papierbahn Feuchtigkeit. Vielfach reduziert sich ein Eingangsfeuchtegehalt von etwa 9 bis 12 % nach der Satinage auf eine Endfeuchte zwischen 4 und 6 %. Die Endfeuchte ist für die spätere Bedruckbarkeit entscheidend. Die benötigte Endfeuchte bestimmt den Eingangsfeuchtegehalt der Papierbahn in den Kalander mit. Die einfache Vorgehensweise, die Eingangsfeuchte so zu erhöhen, dass man am Ausgang des Kalanders die benötigte Endfeuchte erhält, ist allerdings in vielen Fällen nicht realisierbar, weil man bei einer zu hohen Eingangsfeuchte das Risiko einer Schwarzsatinage erhält.

Der Erfindung liegt die Aufgabe zugrunde, bei einer Faserstoffbahn ein gutes Satinageergebnis zu erzielen.

Diese Aufgabe wird bei einem Verfahren der eingangs genannten Art dadurch gelöst, dass dass man die Bahn innerhalb des Satinageprozesses vor dem letzten oder vorletzten Nip der ersten Gruppe auf der der beheizten Walze abgewandten Seite befeuchtet.

Man nimmt innerhalb des Satinageprozesses zwei weitere Befeuchtungen vor. Die Befeuchtung vor dem letzten oder vorletzten Nip der ersten Gruppe bewirkt eine Anhebung der Feuchtigkeit der Bahn, wobei die Feuchtigkeit einen relativ langen Weg und damit eine größere Zeit zur Verfügung hat, in die Bahn einzudringen. Allerdings durchläuft die Bahn mit der aufgetragenen Feuchtigkeit noch mindestens einen Nip der ersten Gruppe, so dass die Feuchtigkeit in die Bahn hineingedrückt wird. Auf diese Weise lässt sich für die Nips der zweiten Gruppe eine bessere "Grundfeuchte" der Bahn erzielen. Diese Feuchte wird noch weiter verbessert, wenn die Bahn vor dem ersten oder zweiten Nip der zweiten Gruppe ein weiteres Mal befeuchtet wird. Insgesamt lässt sich dann soviel Feuchtigkeit auf die Bahn aufbringen bzw. in die Bahn eintragen, dass die gewünschte Endfeuchte auch dann erreicht wird, wenn die Feuchte der Bahn vor dem ersten Nip der ersten Gruppe so gewählt ist, dass das Risiko der Schwarzsatinage nicht allzu groß wird.

Dabei befeuchtet man die Bahn vor dem letzten oder vorletzten Nip auf der der beheizten Walze abgewandten Seite. Dies ist die Seite, die in der nachfolgenden zweiten Gruppe an der beheizten Walze der zweiten Nips anliegt. Damit erfolgt die Befeuchtung an dieser Stelle auf der bis dahin nicht an einer beheizten Walze der Bahn geglätteten Seite, so dass das bis dahin erzielte Glätteergebnis nicht wieder zerstört wird. Die Auftragsmenge sollte vorteilhafterweise so gewählt werden, dass keine Befeuchtung der bereits geglätteten Seite erfolgt. Da die Bahn nach dem Befeuchten noch mindes tens einen Nip durchläuft, kann man die Ablagerung von Füllstoffen oder dergleichen auf der nachfolgenden Heizwalze vermeiden. Dieses Risiko besteht bei einer zu feuchten Oberfläche der Bahn.

Vorzugsweise befeuchtet man die Bahn vor dem ersten oder zweiten Nip der zweiten Gruppe auf der der beheizten Walze zugewandten Seite. In der zweiten Gruppe möchte man die andere Seite der Bahn dadurch glätten, dass diese Seite an der jeweiligen beheizten und glatten Walze der Nips anliegt. Die Glättwirkung wird in gewissen Grenzen um so besser, je feuchter diese Seite ist. Wenn man vor dem ersten oder zweiten Nip der Gruppe noch auf der der beheizten Walze zugewandten Seite eine Befeuchtung vornimmt, dann wird diese Seite an ihrer Oberfläche so plastifiziert, dass ein hervorragendes Glätteergebnis erzielt werden kann.

Bevorzugterweise trägt man zuerst Flüssigkeit oder Feststoff und dann Dampf auf die Bahn auf, wobei man den Dampf aufträgt, solange sich noch zuvor aufgetragene Flüssigkeit oder Feststoff auf der Oberfläche der Bahn befindet. Damit trägt man der Tatsache Rechnung, dass der Dampf bei einer erhöhten Bahntemperatur nur ein begrenztes Kondensationsvermögen aufweist. Solange die Bahn noch relativ kalt ist, also eine Temperatur von 50°C oder weniger aufweist, lässt sich mit dem Dampf eine relativ große Feuchtemenge auf die Bahn übertragen, wobei gleichzeitig eine Temperaturerhöhung bewirkt wird. Wenn die Bahn aber eine höhere Temperatur hat, beispielsweise weil sie aus der Trockenpartie zugeführt wird oder weil sie bereits einige beheizte Nips durchlaufen hat, dann lässt sich mit dem Dampf in vielen Fällen nicht mehr genügend Feuchtigkeit aufbringen. Man verwendet nun einen Flüssigkeits- oder Feststoffauftrag, wobei als Feststoff z.B. Eis verwendet wird, als Nucleus oder Kern für die Kondensation des danach aufgetragenen Dampfes, so dass die Kondensation des Dampfes weitgehend unabhängig von der Temperatur der Bahn erreicht wird. Damit lässt sich eine gezielte Temperaturerhöhung der Bahn erreichen und auch genügend Feuchtigkeit mit Hilfe des Dampfes eintragen. Durch die Kondensation des Dampfes wird die bereits aufgetragene Flüssigkeit erwärmt. Dadurch sinkt die Viskosität dieser Flüssigkeit und die Oberflächenspannung wird herabgesetzt, so dass die aufgetragene Flüssigkeit nun leichter einen gleichmäßigen Flüssigkeitsfilm ausbilden kann. Aus diesem Grund ist es möglich, die Befeuchtung der Bahn auch kurz vor dem Nip des Kalanders vorzunehmen, ohne dass sich größere Störungen an der Oberfläche ergeben. Durch das aufeinander folgende Auftragen von Flüssigkeit und Dampf hat man die weitgehende Möglichkeit, die Feuchtigkeit und die Temperatur der Bahn unabhängig von der Bahn einzustellen. Keines der Medien wird zum Auftrag des anderen benötigt. Darüber hinaus wirkt die aufgetragene Flüssigkeit auch als Wärmeleiter zwischen dem aufgetragenen Dampf und der Bahn, so dass die Bahn durch den Dampf weiter erwärmt werden kann.

Vorzugsweise gibt man den Dampf mit einem zeitlichen Abstand im Bereich von 1 ms bis 200 ms, insbesondere im Bereich von 1 ms bis 100 ms, nach dem Auftrag der Flüssigkeit oder des Feststoffs auf. Dieser zeitliche Abstand ist so gering, dass gewährleistet ist, dass in jedem Fall noch eine ausreichende Menge an Flüssigkeit auf der Oberfläche der Bahn verbleibt. Die Flüssigkeit reicht aus, um den Dampf in gewünschtem Maße zu kondensieren.

Bevorzugterweise bringt man den Dampf mit einem räumlichen Abstand im Bereich von 20 mm bis 2000 mm, insbesondere von 30 mm bis 1500 mm und vorzugsweise im Bereich von 50 mm bis 500 mm hinter dem Auftrag der Flüssigkeit oder des Feststoffs auf. Bei den heutigen Bahnlaufgeschwindigkeiten ist der Abstand so gewählt, dass beim Aufbringen des Dampfes noch genügend Flüssigkeit an der Oberfläche der Bahn vorhanden ist, um die gewünschte Wirkung zu erzielen.

Auch ist von Vorteil, wenn man den Dampf aufbringt, solange noch mindestens 75 %, insbesondere mindestens 90 %, der Flüssigkeit an der Oberfläche der Bahn vorhanden ist. Wenn man einen Feststoff aufgetragen hat, dann wird dieser Feststoff im Moment des Auftragens des Dampfes in der Regel bereits aufgeschmolzen sein und bildet dann eine Flüssigkeit, die hier als Beurteilungskriterium zur Verfügung steht. Bei den angegebenen Werten steht weit mehr als die Hälfte der aufgetragenen Flüssigkeit zur Verfügung, um Dampf zu kondensieren. Die Flüssigkeit wird durch den Dampf erwärmt. Aufgrund der relativ großen Flüssigkeitsmenge können sich die Flüssigkeitströpfchen, die sich an der Oberfläche der Bahn ausgebildet haben, dann zu einem Film vereinigen. Dieser Film führt beim Durchlaufen des nachfolgenden Nips zu einer relativ gleichmäßigen Befeuchtung der Bahn.

Vorzugsweise bringt man Flüssigkeit in Form von Eis auf. Wenn man beispielsweise Wasser für die Befeuchtung verwendet, was überwiegend der Fall ist, dann kann man Flüssigkeit in Form von kleinen Eiskristallen auftragen, die zuvor bereitet worden sind. Derartige Eiskristalle werden den Zustand als Feststoff nur relativ kurze Zeit beibehalten. Sie werden durch den nachfolgenden Dampfauftrag sehr schnell in eine Flüssigkeit zurückgewandelt. Aufgrund der verglichen mit einer Temperatur niedrigeren Temperatur kann der Dampf dann in vermehrten Maße kondensieren, so dass man mehr Feuchtigkeit durch Dampfauftrag und damit mehr Wärme in die Bahn einbringen kann als sonst.

Bevorzugterweise trägt man vor dem letzten oder vorletzten Nip der ersten Gruppe mehr Feuchtigkeit auf als vor dem ersten Nip der ersten Gruppe. Der Feuchtigkeitsauftrag vor dem letzten oder vorletzten Nip der ersten Gruppe dient hauptsächlich zur Rückbefeuchtung der Bahn, so dass gezielt der Trockengehalt am Eingang des Kalanders beeinflusst werden kann. Der Trockengehalt vor dem Beginn der Satinage sollte zwischen 85 % und 95 % liegen, vorzugsweise im Bereich zwischen 91 % und 93 %. Da man nun vor dem letzten oder vorletzten Nip der ersten Gruppe weiter befeuchten kann, kann man hier eine ausreichende Feuchtigkeitssteigerung der Bahn erreichen, so dass die Bahn in den Nips der zweiten Gruppe erneut Feuchtigkeit verlieren kann, ohne am Ausgang des Kalanders zu trocken zu sein. Beispielsweise kann man an dieser Stelle eine Feuchtigkeitssteigerung im Bereich von 3 bis 5 % erreichen, die dann in den Nips der zweiten Gruppe zur Verfügung steht. Vorzugsweise trägt man vor dem ersten oder zweiten Nip der zweiten Gruppe weniger Feuchtigkeit als vor dem letzten oder vorletzten Nip der ersten Gruppe auf. Wenn die Bahn von den Nips der ersten Gruppe zu den Nips der zweiten Gruppe wechselt, durchläuft sie entweder einen Wechselnip, der geschlossen oder offen sein kann, oder sie durchläuft einen Weg zwischen einem ersten und einem zweiten Walzenstapel. In jedem Fall besteht das Risiko, dass sich die Bahn durch den relativ langen freien Zug stark abkühlt. Aus diesem Grunde steht vor dem ersten oder zweiten Nip der zweiten Gruppe eine Erwärmung im Vordergrund. Diese Erwärmung ist vorteilhaft, um eine gute Glättung der Oberfläche zu erzielen. Um den Eingangsfeuchtegehalt in den Kalander so gering wie möglich zu halten, so dass eine Schwarzsatinage vermieden werden kann, soll hier der Flüssigkeitseintrag nur so groß sein, wie er zur Erzielung der gewünschten Bahntemperatur erforderlich ist. Durch einen geringen Feuchteeintrag in die Bahn wird die Gefahr von Ablagerungen auf der Heizwalze vermieden.

Vorzugsweise verwendet man an allen Befeuchtungspositionen Auftragsaggregate der gleichen Bauart. Damit lässt sich der apparative Aufbau für die Befeuchtung auch innerhalb des Kalanders klein halten.

Vorzugsweise nimmt man die Befeuchtung im Bereich einer Leitwalze vor. Im Bereich einer Leitwalze ist die Bahn auf einer Seite durch die Leitwalze abgestützt. Sie kann dann auf der anderen Seite befeuchtet werden und zwar wobei der Abstand zwischen dem Dampf oder Flüssigkeitsauftrag und der Bahn relativ genau eingestellt und beibehalten werden kann. Dies ergibt einen Feuchtigkeitsauftrag, der in einem hohen Maße reproduzierbar ist.

Vorzugsweise nimmt man die Befeuchtung mit einem zeitlichen Abstand im Bereich von 1 ms bis 200 ms, insbesondere im Bereich von 2 ms bis 70 ms, vor dem Durchlaufen des Nips vor. In diesem Fall steht die Feuchtigkeit hauptsächlich im Bereich der Oberfläche zur Verfügung, so dass man ein Volumen schonendes Satinieren der Bahn erreichen kann.

Vorzugsweise trägt man nur soviel Flüssigkeit auf, wie für eine gewünschte Temperatursteigerung durch den nachfolgenden Dampfauftrag erforderlich ist. Dies ist dann günstig, wenn eine Temperatursteigerung über den möglichen Wert im reinen Dampfbetrieb erforderlich ist, aber eine Feuchtigkeitserhöhung der Faserstoffbahn möglichst nicht oder nur möglichst wenig erfolgen soll. Man verwendet dann die Flüssigkeit praktisch ausschließlich dazu, als Kondensationskern oder -keim für den Dampf zu dienen, so dass möglichst viel Dampf auf der Bahn kondensieren kann, was zu einer entsprechenden Temperaturerhöhung führt.

Vorzugsweise liegt die Bahntemperatur nach dem Dampfauftrag im Bereich von 80 bis 100°C, insbesondere im Bereich von 85 bis 90°C. Ohne einen vorherigen Flüssigkeitsauftrag sind solch hohe Temperaturen über einen reinen Dampfauftrag nicht zu realisieren. Wenn man aber zuvor Flüssigkeit aufträgt und den Dampf dann kondensieren lässt, dann kann man eine ausreichende Wärmemenge in die Bahn eintragen.

In einer alternativen Ausgestaltung trägt man soviel Flüssigkeit auf, wie zur Rückbefeuchtung der Bahn erforderlich ist, und vergleichmäßigt den Flüssigkeitsauftrag durch den nachfolgenden Dampfauftrag. Damit lassen sich beispielsweise Markierungen oder Streifen vermeiden. Der Dampf dient darüber hinaus gegebenenfalls zur Steigerung der Penetrationsgeschwindigkeit durch Erwärmen der Bahn.

Vorzugsweise trägt man die Flüssigkeit und/oder den Dampf über Schlitzdüsen auf. Mit einer Schlitzdüse lässt für den Flüssigkeitsauftrag ein Abstand von unter 25 mm zur Bahnoberfläche realisieren. Der Abstand kann dann genauso groß sein wie beim Dampfauftrag, was sehr vorteilhaft ist, wenn man ein gemeinsames Gehäuse verwendet.

Vorzugsweise trägt man eine mit Additiven versehene Flüssigkeit auf. Derartige Additive können beispielsweise das Penetrationsverhalten unterstützen, indem sie beispielsweise die Oberflächenspannung der Flüssigkeit reduzieren, oder eine Beschichtung durchführen oder eine Vergleichmäßigung des Flüssigkeitsauftrags unterstützen oder störende Ablagerungen reduzieren.

Bevorzugterweise verwendet man als Flüssigkeit Wasser, mindestens eine Streichfarbe, mindestens eine Stärkelösung, mindestens eine Beschichtungschemikalie, Polyacrylsäure und deren Salze mit Alkalimetallionen, Erdalkalimetallionen, Polyvenylalkohol, Polyäthylenglykol, Polypropylenglykole, Polysulfonsäuren und/oder langkettige organische Äther.

Bevorzugterweise trägt man die Flüssigkeit in einer Menge im Bereich von 0,1 bis 8 g/m², insbesondere im Bereich von 0,2 bis 1,5 g/m² bezogen auf die Fläche der Faserstoffbahn auf.

Die Aufgabe wird bei einer Kalanderanordnung der eingangs genannten Art dadurch gelöst, dass die zweite Befeuchtungseinrichtung vor dem letzten oder vorletzten Nip der ersten Gruppe auf der der beheizten Walze abgewandten Seite der Bahn angeordnet ist.

Wie oben im Zusammenhang mit dem Verfahren beschrieben worden ist, kann man mit einer derartigen Kalanderanordnung eine relativ hohe Endfeuchte der Bahn erreichen, ohne die Bahn mit einer zu hohen Eingangsfeuchte in den ersten Nip des Kalanders einfahren zu müssen. Durch die zweite Befeuchtungseinrichtung kann ein relativ hoher Feuchtigkeitseintrag erfolgen, weil die Bahn danach nur noch den letzten oder vorletzten Nip der ersten Gruppe durchläuft und danach zu den Nips der zweiten Gruppe einen relativ langen freien Zug hat, in dem die Bahn abkühlt und eine Durchfeuchtung erfahren kann. Die dritte Befeuchtungseinrichtung sorgt dann dafür, dass die Bahn für den Durchlauf der zweiten Nips an der jeweiligen zu glättenden Oberfläche die gewünschte Feuchtigkeit erhält. Die dritte Befeuchtungseinrichtung kann auch dafür verwendet werden, die Temperatur der Bahn an dieser Oberfläche zu erhöhen.

Vorzugsweise weist jede Befeuchtungseinrichtung eine Flüssigkeits- oder Feststoffaufgabe und entlang des Bahnlaufpfades dahinter eine Dampfausgabe auf. Mit einer derartigen Ausgestaltung kann man zunächst eine Flüssigkeit (oder einen Feststoff in Form von Eis) auf die Oberfläche der Bahn auftragen. Diese Flüssigkeit dient dann als Nucleus oder Kern für die Kondensation des nachfolgend aufgetragenen Dampfes. Der Auftrag von Feuchtigkeit mit Hilfe des Dampfes ist dann nicht mehr von der Temperatur der Bahn abhängig, weil der Dampf an der zuvor aufgetragenen Feuchtigkeit kondensieren kann. Man kann dann den Dampfauftrag, der auch einen wesentlichen Einfluss auf die Temperatur an der Oberfläche der Bahn hat, und den Feuchtigkeitsauftrag weitgehend voneinander entkoppeln, so dass man Feuchte und Temperatur an der Oberfläche der Bahn weitgehend unabhängig voneinander einstellen kann.

Hierbei ist bevorzugt, dass ein Abstand zwischen einem Ausgang der Flüssigkeits- oder Feststoffausgabe und der Dampfausgabe so gewählt ist, dass mindestens eine der folgenden Bedingungen erfüllt ist:
a) Der Abstand liegt im Bereich von 20 mm bis 2000 mm, insbesondere im Bereich von 30 mm bis 1500 mm und bevorzugt im Bereich von 50 mm bis 500 mm,
b) bei Betriebsgeschwindigkeit benötigt die Faserstoffbahn eine Zeit im Bereich von 1 ms bis 200 ms, insbesondere von 1 ms bis 100 ms vom Ausgang der Flüssigkeits- oder Feststoffausgabe bis zum Eingang der Dampfausgabe,
c) am Eingang der Dampfausgabe befindet sich mindestens 75 %, insbesondere mindestens 90 %, der in der Flüssigkeitsausgabe aufgetragenen Flüssigkeit noch auf der Oberfläche der Bahn.

Wie oben erwähnt, wird auf diese Weise sichergestellt, dass bei der Beaufschlagung mit Dampf auch noch eine ausreichende Flüssigkeitsmenge auf der Oberfläche der Bahn vorhanden ist. Die Flüssigkeit hat dann zwei Aufgaben. Zum Einen dient sie als Nucleus oder Kondensationskern für die Kondensation des Dampfes. Zum Anderen dient sie als Wärmeleiter, um die Wärme aus dem Dampf an die Oberfläche der Bahn zu übertragen. Umgekehrt hat der Dampf die vorteilhafte Wirkung, dass die Viskosität und die Oberflächenspannung der Flüssigkeit herabgesetzt wird, so dass sich leichter ein gleichmäßiger Flüssigkeitsfilm an der Oberfläche der Bahn ausbilden kann. Mit einem gleichmäßigen Flüssigkeitsfilm an der Oberfläche kann man die so befeuchtete Bahn dann durch die Nips in den Kalander führen, ohne dass man ein größeres Risiko der Beschädigung der Bahn hat.

Vorzugsweise weist die Flüssigkeitsausgabeeinrichtung und/oder die Dampfausgabeeinrichtung eine Schlitzdüsenanordnung auf. Mit einer Schlitzdüsenanordnung kann man einen relativ kleinen Abstand zwischen der Ausgabeeinrichtung und der Bahn erreichen, was insbesondere dann von Vorteil ist, wenn man Flüssigkeitsauftrag und Dampfauftrag aus einem gemeinsamen Gehäuse heraus vornehmen möchte. In diesem Fall ist die Schlitzdüse insbesondere für den Flüssigkeitsauftrag vorteilhaft.

Die Erfindung wird im Folgenden anhand eines bevorzugten Ausführungsbeispiels in Verbindung mit einer Zeichnung beschrieben. Hierin zeigen:
- Fig. 1: eine schematische Darstellung zur Erläuterung der Befeuchtung einer Bahn und
- Fig. 2: eine stark schematisierte Darstellung eines Kalanders.

Fig. 1 zeigt eine Vorrichtung 1 zum Befeuchten einer Papierbahn 2. Die Papierbahn 2 wird hier als Beispiel für eine Faserstoffbahn verwendet. Anstelle der Papierbahn 2 kann natürlich auch eine Papp- oder Kartonbahn befeuchtet werden.

Die Papierbahn 2 wird in einer durch einen Pfeil dargestellten Laufrichtung 3 an der Vorrichtung 1 entlang bewegt. Dort wo sich die Papierbahn 2 befindet, wird ein Bahnlaufpfad angenommen.

Die Vorrichtung 1 weist in Laufrichtung 3 zunächst eine Flüssigkeitsausgabeeinrichtung 4 und danach eine Dampfausgabeeinrichtung 5 auf.

Die Flüssigkeitsausgabeeinrichtung 4 gibt Flüssigkeit in Form von Sprühstrahlen 6 in Richtung auf die Papierbahn 2 aus, so dass sich ein Flüssigkeitsfilm 7 bildet. Der Flüssigkeitsfilm 7 muss im Bereich der Flüssigkeitsausgabeeinrichtung 4 noch nicht zusammenhängen. Er kann dort auch noch in Form von einzelnen Tröpfchen vorliegen. Sobald die Flüssigkeit auf der Oberfläche der Papierbahn 2 angekommen ist, beginnt sie, in das Innere der Papierbahn 2 vorzudringen. Allerdings ist hierfür eine gewisse Zeit notwendig.

Die Papierbahn 2 läuft noch während dieser Zeit an der Dampfausgabeeinrichtung 5 vorbei, die Dampfstrahlen 8 in Richtung auf die Papierbahn 2 ausgibt. Der mit den Dampfstrahlen 8 transportierte Dampf kommt in Kontakt mit dem Flüssigkeitsfilm 7, der eine niedrigere Temperatur als die Dampfstrahlen 8 aufweist. Dementsprechend kondensiert der Dampf hier und bildet einen hier als "Dampffilm" 9 bezeichneten weiteren Film, der sich allerdings mit dem Flüssigkeitsfilm 7 vermischt. Diese Vorgehensweise hat den Vorteil, dass man eine ausreichend niedrige Temperatur an der Oberfläche der Papierbahn 2 erzeugen kann, um den Dampf zum Kondensieren zu bringen. Dementsprechend kann die im Dampf enthaltene Wärmeenergie nahezu vollständig verwendet werden, um die Papierbahn 2 an der Oberfläche aufzuheizen. Der Dampfauftrag erfolgt also mit einem relativ hohen Wirkungsgrad.

Der Flüssigkeitsfilm 7 wird durch den Dampf erwärmt. Dadurch wird die Oberflächenspannung und die Viskosität der den Flüssigkeitsfilm 7 bildenden Flüssigkeit herabgesetzt, so dass die beim Flüssigkeitsauftrag möglicherweise entstandenen Tröpfchen sich zu einer gleichförmigen Schicht vereinigen können. Durch die erhöhte Temperatur kann die Flüssigkeit dann auch leichter in die Oberfläche der Papierbahn eindringen, so dass die Befeuchtung und die Erwärmung der Papierbahn 2 begünstigt wird.

Durch den getrennten Auftrag von Flüssigkeit und Dampf lassen sich diese beiden Medien unabhängig voneinander einstellen. Wenn die Flüssigkeitsausgabeeinrichtung 4 und die Dampfausgabeeinrichtung 5 quer zur Laufrichtung 3 der Papierbahn in Zonen unterteilt sind, die unabhängig voneinander geregelt werden können, ist es möglich, die Feuchtigkeit über die Breite der Papierbahn profilieren zu können. Da man den Dampfauftrag und den Flüssigkeitsauftrag weitgehend unabhängig voneinander einstellen kann, ist die Profilierung sowohl bezüglich Temperatur als auch Feuchtigkeit möglich. Durch eine zonale Regelung der Flüssigkeits- und Dampfmenge kann beispielsweise zur Profilierung der Feuchte an zu trockenen Stellen Flüssigkeit aufgetragen werden und an zu feuchten Stellen Dampf, wenn der Dampf in einem Folgeprozess, z.B. dem Durchlaufen eines Nips eines Kalanders, eine stärkere Trocknung bewirkt. Dadurch ist eine gezielte und energiesparende Feuchteprofilierung möglich.

Durch den getrennten Auftrag von Dampf und Flüssigkeit lassen sich Feuchtigkeitsmengen, die zur Rückbefeuchtung benötigt werden, gezielt einstellen.

Die Flüssigkeit sollte bis zum Dampfauftrag möglichst weitgehend, also mindestens zu 75 %, besser noch zu mindestens 90 %, an der Oberfläche der Papierbahn 2 vorliegen. Sie sollte also nur zu einem kleinen Anteil in die Papierbahn 2 eingedrungen sein. Um dies zu erreichen, ordnet man die Flüssigkeitsausgabeeinrichtung 4 und die Dampfausgabeeinrichtung möglichst dicht benachbart zueinander an, vorteilhafterweise sogar in einem gemeinsamen Gehäuse. Der räumliche Abstand zwischen dem Ende des Flüssigkeitsauftrags und dem Beginn des Dampfauftrags sollte im Bereich von 20 mm bis 2000 mm, insbesondere zwischen 50 mm und 1500 mm und besonders bevorzugt zwischen 30 mm und 500 mm liegen. Der zeitliche Abstand des Auftrags auf eine bewegte Papierbahn 2 sollte im Bereich von 1 ms bis 200 ms, vorzugsweise zwischen 1 ms und 100 ms liegen.

Wenn eine Steigerung der Feuchtigkeit nicht erforderlich ist, dann wird nur soviel Flüssigkeit aufgetragen, dass die gewünschte Temperatursteigerung durch den Dampfauftrag erreicht wird. Die Bahntemperatur wird nach der Vorrichtung 1 auf Temperaturen im Bereich von 70 bis 100°C, bevorzugterweise auf Temperaturen im Bereich von 80 bis 90°C aufgeheizt.

Fig. 2 zeigt schematisch eine Kalanderanordnung mit einem unter einem Winkel von etwa 45° zur Vertikalen angeordneten Walzenstapel 11, der zwischen einer Abwicklung 12 und einer Aufwicklung 13 angeordnet ist. Die Kalanderanordnung 10 ist im vorliegenden Fall also offline angeordnet. Sie kann aber ebenso gut auch online zu einer Papier- oder Streichmaschine angeordnet sein, so dass eine Abwicklung vor der Kalanderanordnung 10 entbehrlich ist.

Der Walzenstapel 11 weist im vorliegenden Fall zehn Walzen 14-23 auf, von denen die beiden Endwalzen 15, 23 als Durchbiegungseinstellwalzen ausgebildet sind. Auch zwei mittlere Walzen 18, 19 sind als Durchbiegungseinstellwalzen ausgebildet, die allerdings in zwei Wirkrichtungen betätigbar sind. Die Walzen 14, 16, 18, 19, 21, 23 sind als so genannte "weiche Walzen" ausgebildet, d.h. sie weisen einen elastischen Belag an ihrer Oberfläche auf. Die Walzen 15, 17, 20, 22 sind als beheizte Walzen ausgebildet.

Zwischen jeweils benachbarten Walzen 14-23 sind Nips 24-32 ausgebildet, wobei bis auf einen Wechselnip 28 alle Nips jeweils zwischen einer harten Walze 15, 17, 20, 22 und einer weichen Walze 14, 16, 18, 19, 21, 23 ausgebildet sind. Durch den Wechselnip 28 ist dafür gesorgt, dass die Papierbahn 2 entlang ihres Bahnlaufpfades so geführt ist, dass sie in einer ersten Gruppe A von Nips 24-27 mit ihrer ersten Seite 33 an einer harten und beheizten Walze 15, 17 anliegt, während sie in einer zweiten Gruppe B von Nips 29-32 mit ihrer anderen Seite 34 an den harten, beheizten Walzen 20, 22 anliegt.

An insgesamt drei Positionen ist nun jeweils eine Vorrichtung 1 angeordnet.

Eine erste Befeuchtungseinrichtung 1a ist vor dem ersten Nip 24 der ersten Gruppe A angeordnet. Eine zweite Befeuchtungseinrichtung 1b ist vor dem letzten Nip 27 der ersten Gruppe A angeordnet. Eine dritte Befeuchtungseinrichtung 1c ist vor dem ersten Nip 29 der zweiten Gruppe B angeordnet. Alternativ ist eine dritte Befeuchtungseinrichtung 1c' vor dem zweiten Nip 30 der zweiten Gruppe angeordnet.

Alle Befeuchtungseinrichtungen 1a, 1b, 1c, 1c' können gleichartig aufgebaut sein, d.h. sie tragen zunächst Sprühstrahlen 6 auf die Oberfläche der Papierbahn 2 auf, um einen Flüssigkeitsfilm 7 zu bilden, und anschließend Dampfstrahlen 8, um einen "Dampffilm" 9 zu bilden.

Allerdings kann es vorteilhaft sein, die Befeuchtungseinrichtungen unterschiedlich zu betreiben. Die erste Befeuchtungseinrichtung 1a vor dem ersten Nip 24 der ersten Gruppe A trägt Feuchtigkeit auf der Seite 33 der Papierbahn 2 auf, die der nachfolgenden beheizten Walze 15 zugewandt ist. Diese Befeuchtung dient hauptsächlich der Zufuhr von Wärme der Papierbahn 2. Diese Erwärmung ist notwendig, damit eine Glättung der Oberfläche der Papierbahn 2 in den nachfolgenden Nips 24-27 erzielt werden kann. Zur Reduzierung der Schwarzsatinage sollte die Eingangsfeuchtigkeit der Papierbahn 2 vor dem Eintritt in die Kalanderanordnung 10 allerdings so gering wie möglich gehalten werden. Der Flüssigkeitseintrag durch die erste Befeuchtungsvorrichtung 1a ist hier nur so groß, wie es zur Erzielung der gewünschen Bahntemperatur erforderlich ist. Dementsprechend dient der Flüssigkeitsauftrag mit den Sprühstrahlen 6 dazu, dass etwa soviel Flüssigkeit aufgebracht wird, dass ausreichend Dampf kondensieren kann, um die gewünschte Bahntemperatur zu erzielen. Der Flüssigkeitsauftrag dient an dieser Stelle hauptsächlich dazu, den Wärmeübergang des Dampfes an die Papierbahn 2 zu verbessern.

Der Abstand der Befeuchtungsvorrichtung 1a zum Nip 24 sollte zeitlich zwischen 1 ms und 200 ms, vorzugsweise zwischen 2 ms und 70 ms liegen. Die Papierbahn sollte unmittelbar nach dem ersten Nip 24 eine Temperatur von mehr als 60°C, vorzugsweise mehr als 75°C haben. Die Feuchtigkeitssteigerung durch die Befeuchtungsvorrichtung 1a sollte hier vorzugsweise bei maximal 3 % liegen, vorzugsweise sogar unter 2,5 % liegen.

In den nachfolgenden Nips 24-26 wird die Papierbahn 2 satiniert. Dabei wird die Seite 33 an den beheizten Walzen 15, 17 geglättet. Ein Feuchtigkeitsverlust ist hierbei praktisch nicht zu vermeiden.

Aus diesem Grunde ist vor dem letzten Nip 27 der ersten Gruppe A eine zweite Befeuchtungseinrichtung 1b angeordnet, mit der eine Rückbefeuchtungsmenge auf die Papierbahn 2 aufgetragen werden kann, die den Eingangstrockengehalt in die Kalanderanordnung 10 maßgeblich beeinflussen kann. Die Befeuchtung erfolgt an dieser Stelle auf die bis dahin nicht geglättete Seite 34 der Papierbahn 2, also auf die an der weichen Walze 18 anliegende Seite. Die Auftragsmenge wird so gewählt, dass keine Befeuchtung der bereits geglätteten Seite 33 erfolgt.

Die Befeuchtung erfolgt im letzten Nip 27 vor dem Wechselnip 28, um zwischen dieser Befeuchtung und dem ersten Nip 29 der zweiten Gruppe B noch mindestens einen Nip zu durchlaufen. Damit kann man Ablagerungen von Füllstoffen auf den nachfolgenden Heizwalzen 20, 22 vermeiden.

Alternativ dazu kann (nicht dargestellt) die Befeuchtung auch zwei Nips vor dem Wechselnip 28 erfolgen.

Auch hier beträgt der zeitliche Abstand der zweiten Befeuchtungsvorrichtung 1b und dem folgenden Nip 27 1 ms bis 200 ms, vorzugsweise 2 ms bis 70 ms. Die Feuchtigkeitssteigerung durch die zweite Befeuchtungseinrichtung ist wesentlich höher. Sie reicht bis 5 %, so dass der Trockengehalt der Papierbahn 2 vor dem Einlauf in die Nips 29-32 der zweiten Gruppe B zwischen 85 % und 95 %, vorzugsweise im Bereich von 91 % bis 93 % liegen kann.

Im Wechselnip 28 kühlt sich die Papierbahn 2 durch den relativ langen freien Zug stark ab. Die dritte Befeuchtungsvorrichtung 1c vor dem ersten oder zweiten Nip 29, 30 der zweiten Gruppe B dient dann primär dazu, die Papierbahn 2 zu erwärmen, um eine gute Glättung der Seite 34 erzielen zu können.

Um den Eingangsfeuchtegehalt in die Nips 29-32 der zweiten Gruppe B so gering wie möglich zu halten, soll hier der Flüssigkeitseintrag nur so groß sein, wie er zur Erzielung der gewünschten Bahntemperatur erforderlich ist. Durch einen geringen Feuchteeintrag in die Papierbahn 2 wird auch die Gefahr von Ablagerungen auf den Heizwalzen 20, 22 gering gehalten.

Der Abstand der dritten Befeuchtungsvorrichtung 1c zum nachfolgenden Nip ist ebenfalls so klein, wie er oben angegeben worden ist. Die Feuchtigkeitssteigerung durch die dritte Befeuchtungseinrichtung sollte weniger als 3 %, vorzugsweise weniger als 2 % betragen.

In allen Bereichen kann die Befeuchtungsvorrichtung 1 quer zur Laufrichtung der Papierbahn 2 in Zonen unterteilt werden, die getrennt regelbar sind. Bevorzugte Zonenbreiten liegen im Bereich von 10 bis 100 mm, vorzugsweise im Bereich von maximal 20 mm.

Die Befeuchtung der Papierbahn 2 erfolgt vorzugsweise von unten, um zu gewährleisten, dass Tropfen von kondensiertem Dampf bzw. Wasser nicht von oben auf die Papierbahn 2 fallen können. Wenn man einen Feststoffauftrag (Eis) verwendet, dann erfolgt dieser bevorzugt von oben auf die Papierbahn 2.

Wenn in einer Kalanderanordnung 10 nicht alle Nips für die Satinage der Papierbahn 2 verwendet werden, dann gelten die Positionen für die Befeuchtungsvorrichtungen 1a, 1b, 1c, 1c' für die benutzten Nips.

## Patentansprüche

1. Verfahren zum Satinieren einer Faserstoffbahn (2), insbesondere einer Papier- oder Kartonbahn, die durch mehrere Nips (24 - 32) geführt und dort mit Druck und Temperatur beaufschlagt wird, wobei die Bahn (2) in einer ersten Gruppe (A) von Nips (24 - 27) mit ihrer ersten Seite (33) jeweils an einer beheizten Walze (15, 17) und in einer zweiten Gruppe (B) von Nips (29 - 32) jeweils mit ihrer zweiten Seite (34) an einer beheizten Walze (20, 22) anliegt, wobei die Bahn (2) vor dem ersten Nip (24) der ersten Gruppe (A) befeuchtet wird, und wobei die Bahn (2) innerhalb des Satinageprozesses vor dem letzten oder vorletzten Nip (26, 27) der ersten Gruppe (A) und vor dem ersten oder zweiten Nip (29, 30) der zweiten Gruppe (B) befeuchtet wird, **dadurch gekennzeichnet, dass** man die Bahn (2) innerhalb des Satinageprozesses vor dem letzten der vorletzten Nip (26, 27) der ersten Gruppe (A) auf der der beheizten Walze (17)abgewandten Seite befeuchtet.

2. Verfahren nach Anspruch 1, **dadurch gekennzeichnet, dass** man die Bahn (2) vor dem ersten oder zweiten Nip (29, 30) der zweiten Gruppe (B) auf der der beheizten Walze (20) zugewandten Seite befeuchtet.

3. Verfahren nach einem der Ansprüche 1 bis 2, **dadurch gekennzeichnet, dass** man zuerst Flüssigkeit oder Feststoff und dann Dampf auf die Bahn (2) aufträgt, wobei man den Dampf aufträgt, solange sich noch zuvor aufgetragene Flüssigkeit auf der Oberfläche der Bahn (2) befindet.

4. Verfahren nach Anspruch 3, **dadurch gekennzeichnet, dass** man den Dampf mit einem zeitlichen Abstand im Bereich von 1 ms bis 200 ms, insbesondere im Bereich von 1 ms bis 100 ms, nach dem Auftrag der Flüssigkeit aufbringt.

5. Verfahren nach Anspruch 3 oder 4, **dadurch gekennzeichnet, dass** man den Dampf mit einem räumlichen Abstand im Bereich von 20 mm bis 2000 mm, insbesondere im Bereich von 30 mm bis 1500 mm und vorzugsweise im Bereich von 50 mm bis 500 mm hinter dem Auftrag der Flüssigkeit aufbringt.

6. Verfahren nach einem der Ansprüche 3 bis 5, **dadurch gekennzeichnet, dass** man den Dampf aufbringt, solange noch mindestens 75 %, insbesondere 90 % der Flüssigkeit auf der Oberfläche der Faserstoffbahn vorhanden sind.

7. Verfahren nach einem der Ansprüche 3 bis 6, **dadurch gekennzeichnet, dass** man Flüssigkeit in Form von Eis aufbringt.

8. Verfahren nach einem der Ansprüche 3 bis 7, **dadurch gekennzeichnet, dass** man vor dem letzten oder vorletzten Nip (26, 27) der ersten Gruppe (A) mehr Feuchtigkeit aufträgt als vor dem ersten Nip (24) der ersten Gruppe (A).

9. Verfahren nach Anspruch 8, **dadurch gekennzeichnet, dass** man vor dem ersten oder zweiten Nip (29, 30) der zweiten Gruppe (B) weniger Feuchtigkeit als vor dem letzten oder vorletzten Nip (26, 27) der ersten Gruppe (A) aufträgt.

10. Verfahren nach einem der Ansprüche 1 bis 9, **dadurch gekennzeichnet, dass** man an allen Befeuchtungspositionen Auftragsaggregate der gleichen Bauart verwendet.

11. Verfahren nach einem der Ansprüche 1 bis 10, **dadurch gekennzeichnet, dass** man die Befeuchtung im Bereich einer Leitwalze vornimmt.

12. Verfahren nach einem der Ansprüche 1 bis 11, **dadurch gekennzeichnet, dass** man die Befeuchtung mit einem zeitlichen Abstand im Bereich von 1 ms bis 200 ms, insbesondere im Bereich von 2 ms bis 70 ms vor dem Durchlaufen des Nips vornimmt.

13. Verfahren nach einem der Ansprüche 3 bis 12, **dadurch gekennzeichnet, dass** man nur soviel Flüssigkeit aufträgt, wie für eine gewünschte Temperatursteigerung durch den nachfolgenden Dampfauftrag erforderlich ist.

14. Verfahren nach einem der Ansprüche 3 bis 13, **dadurch gekennzeichnet, dass** die Bahntemperatur nach dem Dampfauftrag im Bereich von 80 bis 100°C, insbesondere im Bereich von 85 bis 90°C liegt.

15. Verfahren nach einem der Ansprüche 3 bis 12, **dadurch gekennzeichnet, dass** man soviel Flüssigkeit aufträgt, wie zur Rückbefeuchtung der Bahn (2) erforderlich ist, und den Flüssigkeitsauftrag durch den nachfolgenden Dampfauftrag vergleichmäßigt.

16. Verfahren nach einem der Ansprüche 3 bis 15, **dadurch gekennzeichnet, dass** man die Flüssigkeit und/oder den Dampf über Schlitzdüsen aufträgt.

17. Verfahren nach einem der Ansprüche 3 bis 16, **dadurch gekennzeichnet, dass** man eine mit Additiven versehene Flüssigkeit aufträgt.

18. Verfahren nach einem der Ansprüche 3 bis 17, **dadurch gekennzeichnet, dass** man als Flüssigkeit Wasser, mindestens eine Streichfarbe, mindestens eine Stärkelösung, mindestens eine Beschichtungschemikalie, Polyacrylsäure und deren Salze mit Alkalimetallionen, Erdalkalimetallionen, Polyvenylalkohol, Polyäthylenglykol, Polypropylenglykole, Polysulfonsäuren und /oder langkettige organische Äther verwendet.

19. Verfahren nach einem der Ansprüche 3 bis 18, **dadurch gekennzeichnet, dass** man die Flüssigkeit in einer Menge im Bereich von 0,1 bis 8 g/m², insbesondere im Bereich von 0,2 bis 1,5 g/m² bezogen auf die Fläche der Faserstoffbahn (2) aufträgt.

20. Kalanderanordnung mit mehreren durch Walzen (14 - 23) gebildeten Nips (24 - 32), einem durch die Nips (24 - 32) geführten Bahnlaufpfad, wobei beheizte Walzen (15, 17, 20, 22)in einer ersten Gruppe (A) der Nips (24 - 27) auf einer Seite des Bahnlaufpfades und in einer zweiten Gruppe (B) der Nips (29 - 32) auf der anderen Seite des Bahnlaufpfades vorgesehen sind, und einer ersten Befeuchtungsvorrichtung (1a) vor dem ersten Nip (24) der ersten Gruppe (A), wobei innerhalb des Satinageprozesses eine zweite Befeuchtungseinrichtung (1b) vor dem letzten oder vorletzten Nip (26, 27) der ersten Gruppe (A) und einer dritte Befeuchtungseinrichtung (1c, 1c') vor dem ersten oder zweiten Nip (29, 30) der zweiten Gruppe (B) vorgesehen sind, **dadurch gekennzeichnet, dass** die zweite Befeuchtungseinrichtung (1b) vor dem letzten oder vorletzten Nip (26, 27) der ersten Gruppe (A) auf der der beheizten Walze (17) abgewandten Seite der Bahn (2) angeordnet ist.

21. Kalanderanordnung nach Anspruch 20, **dadurch gekennzeichnet, dass** jede Befeuchtungseinrichtung (1, 1a, 1b, 1c, 1c') eine Flüssigkeits- oder Feststoffausgabe (4) und entlang des Bahnlaufpfades dahinter eine Dampfausgabe (5) aufweist.

22. Kalanderanordnung nach Anspruch 21, **dadurch gekennzeichnet, dass** ein Abstand zwischen einem Ausgang der Flüssigkeitsausgabe (4) und einem Eingang der Dampfausgabe (5) so gewählt ist, dass mindestens eine der folgenden Bedingungen erfüllt ist:
a) Der Abstand (t1) liegt im Bereich von 20 mm bis 2000 mm, insbesondere im Bereich von 30 mm bis 1500 mm und bevorzugt im Bereich von 50 mm bis 500 mm.
b) Bei Betriebsgeschwindigkeit benötigt die Faserstoffbahn (2) eine Zeit im Bereich von 1 ms bis 200 ms, insbesondere im Bereich von 1 ms bis 100 ms vom Ausgang der Flüssigkeitsausgabeeinrichtung (4) bis zum Eingang der Dampfausgabeeinrichtung (5),
c) am Eingang der Dampfausgabeeinrichtung (5) befindet sich noch mindestens 75 %, insbesondere mindestens 90-% der in der Flüssigkeitsausgabeeinrichtung aufgetragenen Flüssigkeit (6) noch auf der Oberfläche der Faserstoffbahn (2).

23. Kalanderanordnung nach einem der Ansprüche 21 bis 22, **dadurch gekennzeichnet, dass** die Flüssigkeitsausgabeeinrichtung (4) und/oder die Dampfausgabeeinrichtung (5) eine Schlitzdüsenanordnung aufweist.

## Claims

1. Method of calendering a fibrous web (2), in particular a paper or board web, which is led through a plurality of nips (24 - 32) and is acted on with pressure and temperature there, the web (2) in a first group (A) of nips (24 - 27) resting with its first side (33) on a heated roll (15, 17) in each case and, in a second group (B) of nips (29 - 32), resting with its second side (34) on a heated roll (20, 22) in each case, the web (2) being moistened before the first nip (24) of the first group (A) and, within the calendering process, the web (2) being moistened before the last or penultimate nip (26, 27) of the first group (A) and before the first or second nip (29, 30) of the second group (B),
**characterized in that**
within the calendering process, the web (2) is moistened on the side facing away from the heated roll (17) before the last or penultimate nip (26, 27) of the first group (A).

2. Method according to Claim 1,
**characterized in that**
the web (2) is moistened on the side facing the heated roll (20) before the first or second nip (29, 30) of the second group (B).

3. Method according to either of Claims 1 and 2,
**characterized in that**
firstly, liquid or solids and then steam are applied to the web (2), the steam being applied as long as previously applied liquid is still on the surface of the web (2).

4. Method according to Claim 3,
**characterized in that**
the steam is applied with a time interval in the range from 1 ms to 200 ms, in particular in the range from 1 ms to 100 ms, after the application of the liquid.

5. Method according to Claim 3 or 4,
**characterized in that**
the steam is applied at a physical distance in the range from 20 mm to 2000 mm, in particular in the range from 30 mm to 1500 mm and preferably in the range from 50 mm to 500 mm, after the application of the liquid.

6. Method according to one of Claims 3 to 5,
**characterized in that**
the steam is applied as long as at least 75%, in particular 90%, of the liquid is still present on the surface of the fibrous web.

7. Method according to one of Claims 3 to 6,
**characterized in that**
liquid is applied in the form of ice.

8. Method according to one of Claims 3 to 7,
**characterized in that**
more moisture is applied before the last or penultimate nip (26, 27) of the first group (A) than before the first nip (24) of the first group (A).

9. Method according to Claim 8,
**characterized in that**
less moisture is applied before the first or second nip (29, 30) of the second group (B) than before the last or penultimate nip (26, 27) of the first group (A).

10. Method according to one of Claims 1 to 9,
**characterized in that**
at all the moistening positions, use is made of application units of the same design.

11. Method according to one of Claims 1 to 10,
**characterized in that**
the moistening is carried out in the region of a guide roll.

12. Method according to one of Claims 1 to 11,
**characterized in that**
the moistening is carried out with a time interval in the range from 1 ms to 200 ms, in particular in the range of from 2 ms to 70 ms, before the passage through the nip.

13. Method according to one of Claims 3 to 12,
**characterized in that**
only as much liquid is applied as is needed for a desired increase in temperature by the following application of steam.

14. Method according to one of Claims 3 to 13,
**characterized in that**
the web temperature following the application of steam lies in the range from 80 to 100°C, in particular in the range from 85 to 90°C.

15. Method according to one of Claims 3 to 12,
**characterized in that**
as much liquid is applied as is needed to re-wet the web (2), and the application of liquid is evened out by the following application of steam.

16. Method according to one of Claims 3 to 15,
**characterized in that**
the liquid and/or the steam are applied via slot nozzles.

17. Method according to one of Claims 3 to 16,
**characterized in that**
a liquid provided with additives is applied.

18. Method according to one of Claims 3 to 17,
**characterized in that**
the liquid used is water, at least one coating colour, at least one starch solution, at least one coating chemical, polyacrylic acid and salts thereof with alkali metal ions, alkaline earth metal ions, polyvinyl alcohol, polyethylene glycol, polypropylene glycols, polysulfonic acids and/or long-chain organic ethers.

19. Method according to one of Claims 3 to 18,
**characterized in that**
the liquid is applied in a quantity in the range from 0.1 to 8 g/m², in particular in the range from 0.2 to 1.5 g/m², based on the area of the fibrous web (2).

20. Calender having a plurality of nips (24 - 32) formed by rolls (14 - 23), a web running path led through the nips (24 - 32), heated rolls (15, 17, 20, 22) in a first group (A) of nips (24 - 27) being provided on one side of the web running path and, in a second group (B) of nips (29 - 32), being provided on the other side of the web running path, and a first moistening device (1a) being provided before the first nip (24) of the first group (A), within the calendering process a second moistening device (1b) being provided before the last or penultimate nip (26, 27) of the first group (A), and a third moistening device (1c, 1c') being provided before the first or second nip (29, 30) of the second group (B),
**characterized in that**
the second moistening device (1b is arranged before the last or penultimate nip (26, 27) of the first group (A), on the side of the web (2) facing away from the heated roll (17).

21. Calender according to Claim 20,
**characterized in that**
each moistening device (1, 1a, 1b, 1c, 1c') has a liquid or solids dispenser (4) and, after that along the web running path, a steam dispenser (5).

22. Calender according to Claim 21,
**characterized in that**
a distance between an outlet of the liquid dispenser (4) and an inlet of the steam dispenser (5) is chosen such that at least one of the following conditions is satisfied:
a) the distance (t1) lies in the range from 20 mm to 2000 mm, in particular in the range from 30 mm to 1500 mm and preferably in the range from 50 mm to 500 mm,
b) at operating speed, the fibrous web (2) needs a time in the range from 1 ms to 200 ms, in particular in the range from 1 ms to 100 ms, from the outlet of the liquid dispensing device (4) to the inlet of the steam dispensing device (5),
c) at the inlet to the steam dispensing device (5), there is still at least 75%, in particular at least 90%, of the liquid (6) applied in the liquid dispensing device on the surface of the fibrous web (2).

23. Calender according to either of Claims 21 and 22,
**characterized in that**
the liquid dispensing device (4) and/or the steam dispensing device (5) has a slot nozzle arrangement.

## Revendications

1. Procédé de calandrage d'une bande de matière fibreuse (2), en particulier d'une bande de papier ou de carton, qui est guidée à travers plusieurs lignes de contact (24 - 32) où elle est soumise à la pression et à la température, dans lequel la bande (2) est appliquée dans un premier groupe (A) de lignes de contact (24 - 27) par sa première face (33) chaque fois sur un rouleau chauffé (15, 17) et dans un deuxième groupe (B) de lignes de contact (29 - 32) chaque fois par sa deuxième face (34) sur un rouleau chauffé (20, 22), dans lequel la bande (2) est humidifiée avant la première ligne de contact (24) du premier groupe (A) et dans lequel la bande (2) est humidifiée au cours du processus de calandrage avant la dernière ou l'avant-dernière ligne de contact (26, 27) du premier groupe (A) et avant la première ou la deuxième ligne de contact (29, 30) du deuxième groupe (B), **caractérisé en ce que** l'on humidifie la bande (2) au cours du processus de calandrage avant la dernière ou l'avant-dernière ligne de contact (26, 27) du premier groupe (A) sur la face opposée au rouleau chauffé (17).

2. Procédé selon la revendication 1, **caractérisé en ce que** l'on humidifie la bande (2) avant la première ou la deuxième ligne de contact (29, 30) du deuxième groupe (B) sur la face tournée vers le rouleau chauffé (20).

3. Procédé selon l'une quelconque des revendications 1 à 2, **caractérisé en ce que** l'on applique d'abord un liquide ou une substance solide et ensuite de la vapeur sur la bande (2), dans laquelle on applique la vapeur aussi longtemps qu'il se trouve encore du liquide appliqué antérieurement sur la surface de la bande (2).

4. Procédé selon la revendication 3, **caractérisé en ce que** l'on applique la vapeur avec un décalage de temps de l'ordre de 1 ms à 200 ms, en particulier de l'ordre de 1 ms à 100 ms, après l'application du liquide.

5. Procédé selon la revendication 3 ou 4, **caractérisé en ce que** l'on applique la vapeur avec un décalage de distance de l'ordre de 20 mm à 2000 mm, en particulier de l'ordre de 30 mm à 1500 mm, et de préférence de l'ordre de 50 mm à 500 mm derrière l'application du liquide.

6. Procédé selon l'une quelconque des revendications 3 à 5, **caractérisé en ce que** l'on applique la vapeur, aussi longtemps qu'il se trouve encore au moins 75 %, en particulier 90 % du liquide sur la surface de la bande de matière fibreuse.

7. Procédé selon l'une quelconque des revendications 3 à 6, **caractérisé en ce que** l'on applique le liquide sous la forme de glace.

8. Procédé selon l'une quelconque des revendications 3 à 7, **caractérisé en ce que** l'on applique avant la dernière ou l'avant-dernière ligne de contact (26, 27) du premier groupe (A) plus d'humidité qu'avant la première ligne de contact (24) du premier groupe (A).

9. Procédé selon la revendication 8, **caractérisé en ce que** l'on applique avant la première ou la deuxième ligne de contact (29, 30) du deuxième groupe (B) moins d'humidité qu'avant la dernière ou l'avant-dernière ligne de contact (26, 27) du premier groupe (A).

10. Procédé selon l'une quelconque des revendications 1 à 9, **caractérisé en ce que** l'on utilise à tous les postes d'humidification des unités d'application du même type.

11. Procédé selon l'une quelconque des revendications 1 à 10, **caractérisé en ce que** l'on effectue l'humidification dans la région d'un rouleau de guidage.

12. Procédé selon l'une quelconque des revendications 1 à 11, **caractérisé en ce que** l'on effectue l'humidification avec un décalage de temps de l'ordre de 1 ms à 200 ms, en particulier de l'ordre de 2 ms à 70 ms, avant la traversée de la ligne de contact.

13. Procédé selon l'une quelconque des revendications 3 à 12, **caractérisé en ce que** l'on n'applique que la quantité de liquide qui est nécessaire pour une augmentation désirée de la température par l'application de vapeur qui suit.

14. Procédé selon l'une quelconque des revendications 3 à 13, **caractérisé en ce que** la température de la bande se situe, après l'application de la vapeur, dans la plage de 80 à 100°C, en particulier dans la plage de 85 à 90°C.

15. Procédé selon l'une quelconque des revendications 3 à 12, **caractérisé en ce que** l'on applique la quantité de liquide qui est nécessaire pour la ré-humidification de la bande (2), et on uniformise l'application de liquide par l'application de vapeur qui suit.

16. Procédé selon l'une quelconque des revendications 3 à 15, **caractérisé en ce que** l'on applique le liquide et/ou la vapeur au moyen de buses fendues.

17. Procédé selon l'une quelconque des revendications 3 à 16, **caractérisé en ce que** l'on applique un liquide comportant des additifs.

18. Procédé selon l'une quelconque des revendications 3 à 17, **caractérisé en ce que** l'on utilise comme liquide l'eau, au moins une encre de couchage, au moins une solution d'amidon, au moins un produit chimique de revêtement, l'acide polyacrylique et des sels de celui-ci avec des ions de métaux alcalins, des ions de métaux alcalino-terreux, l'alcool polyvinylique, le polyéthylène glycol, des polypropylène glycols, des acides polysulfoniques et/ou des éthers organiques à chaîne longue.

19. Procédé selon l'une quelconque des revendications 3 à 18, **caractérisé en ce que** l'on applique le liquide en une quantité de l'ordre de 0,1 à 8 g/m², en particulier de l'ordre de 0,2 à 1,5 g/m² rapportés à la surface de la bande de matière fibreuse (2).

20. Agencement de calandre avec plusieurs lignes de contact (24 - 32) formées par des rouleaux (14 - 23), avec un chemin de défilement de bande mené à travers les lignes de contact (24 - 32), dans lequel il est prévu des rouleaux chauffés (15, 17, 20, 22) dans un premier groupe (A) des lignes de contact (24 - 27) sur un côté du chemin de défilement de bande et dans un deuxième groupe (B) des lignes de contact (29 - 32) sur l'autre côté du chemin de défilement de bande, et avec un premier dispositif d'humidification (1a) avant la première ligne de contact (24) du premier groupe (A), dans lequel il est prévu, au cours du processus de calandrage, un deuxième dispositif d'humidification (1b) avant la dernière ou l'avant-dernière ligne de contact (26, 27) du premier groupe (A) et un troisième dispositif d'humidification (1c, 1c') avant la première ou la deuxième ligne de contact (29, 30) du deuxième groupe (B), **caractérisé en ce que** le deuxième dispositif d'humidification (1b) est disposé avant la dernière ou l'avant-dernière ligne de contact (26, 27) du premier groupe (A) sur le côté de la bande (2) opposé au rouleau chauffé (17).

21. Agencement de calandre selon la revendication 20, **caractérisé en ce que** chaque dispositif d'humidification (1, 1a, 1b, 1c 1c' présente un distributeur de liquide ou de substance solide (4) et un distributeur de vapeur (5) derrière celui-ci le long du chemin de défilement de la bande.

22. Agencement de calandre selon la revendication 21, **caractérisé en ce qu'**une distance entre une sortie du distributeur de liquide (4) et une entrée du distributeur de vapeur (5) est choisie de telle manière qu'au moins une des conditions suivantes soit remplie:
a) la distance (t1 se situe dans la plage de 20 mm à 2000 mm, en particulier dans la plage de 30 mm à 1500 mm et de préférence dans la plage de 50 mm à 500 mm;
b) à la vitesse de fonctionnement, la bande de matière fibreuse (2) a besoin d'un temps de l'ordre de 1 ms à 200 ms, en particulier de l'ordre de 1 ms à 100 ms, depuis la sortie du dispositif de distribution de liquide (4) jusqu'à l'entrée du dispositif de distribution de vapeur (5);
c) à l'entrée du dispositif de distribution de vapeur (5), il se trouve encore au moins 75 %, en particulier au moins 90 % du liquide (6) appliqué dans le dispositif de distribution de liquide encore sur la surface de la bande de matière fibreuse (2).

23. Agencement de calandre selon l'une quelconque des revendications 21 à 22, **caractérisé en ce que** le dispositif de distribution de liquide (4) et/ou le dispositif de distribution de vapeur (5) présentent un agencement de buses fendues.
